# EUROPÄISCHE PATENTSCHRIFT

(11) **EP 2 175 939 B1**
(45) Veröffentlichungstag und Bekanntmachung des Hinweises auf die Patenterteilung: **23.03.2011**
(21) Anmeldenummer: 08758824.0
(22) Anmeldetag: 28.05.2008
(51) Int. Cl.: A62C 35/02, A62C 99/00

(54) **LÖSCHSYSTEM UND VERFAHREN ZUR LOKALEN BRANDBEKÄMPFUNG**
EXTINGUISHING SYSTEM, AND METHOD FOR LOCAL FIREFIGHTING
SYSTÈME ET PROCÉDÉ D'EXTINCTION DESTINÉS À LA LUTTE CONTRE L'INCENDIE LOCALE

(30) Priorität: 06.08.2007 DE 102007036902
(43) Veröffentlichungstag der Anmeldung: 21.04.2010
(62) Teilanmeldung aus: 10015115.8
(73) Patentinhaber: Blücher GmbH, 40699 Erkrath (DE)
(72) Erfinder: VON BLÜCHER, Hasso, 40699 Erkrath (DE)
(74) Vertreter: Gesthuysen, Michael
(86) Internationale Anmeldenummer: PCT/EP2008/004240
(87) Internationale Veröffentlichungsnummer: WO 2009/018868

(56) Entgegenhaltungen:
- WO-A-2006/085817
- US-A- 4 776 403
- US-A- 4 819 732
- US-A- 5 808 541

## Beschreibung

Die Erfindung betrifft ein Löschsystem mit einer Mehrzahl von Löschvorrichtungen zur lokalen Brandbekämpfung in Gebäuden am Ort eines Brandherdes nach dem Oberbegriff von Anspruch 1 und ein entsprechendes Verfahren zur lokalen Brandbekämpfung in Gebäuden nach dem Oberbegriff von Anspruch 5.

Soweit Gebäude mit Löscheinrichtungen ausgerüstet sind, handelt es sich dabei beispielsweise um in dem betreffenden Gebäude bzw. Teilen davon, insbesondere an oder in Decken verlegte Sprinkleranlagen, aus deren Düsen im Auslöse- bzw. Brandfall Wasser als Löschmittel versprüht wird. Sprinkleranlagen sind automatische Feuerlöschanlagen, die zum vorbeugenden Brandschutz in Sonderbauten wie Hochhäusern, Geschäftshäusern, Kaufhäusern, Industrieanlagen, Versammlungsstätten und Tiefgaragen eingesetzt werden. An der Raumdecke oder im oberen Bereich der Seitenwände werden mehrere Wasseraustrittsdüsen, sogenannte Sprinklerköpfe, angebracht, die mit einem Wasserrohrnetz verbunden sind. Die Wasseraustrittsdüsen wiederum sind mit Glasampullen verschlossen, welche mit einer gefärbten Spezialflüssigkeit gefüllt sind. Innerhalb eines Sprinklersystems herrscht ein konstanter Wasserdruck, der in der Sprinklerzentrale kontrolliert wird. Bei einem Feuer erwärmt sich die Spezialflüssigkeit in den Glasampullen, dehnt sich aus, wodurch die Ampullen zerplatzen. Dadurch werden die Düsen geöffnet und das Löschwasser tritt aus dem Sprinklezrohrnetz aus. Der daraus resultierende Druckabfall wird von einer Steuereinrichtung erkannt und führt zum Öffnen weiterer Ventile und dem Starten von Pumpen. Ab diesem Zeitpunkt wird Wasser aus dafür vorgesehenen Tanks oder über einen dafür dimensionierten Wasseranschluß mit hohem Druck in das Sprinklersystem gepumpt. Dieses tritt an allen offenen Wasserdüsen aus und löscht oder minimiert den Brand.

Ein Nachteil von Sprinkleranlagen ist, daß diese häufig als großflächig zusammengeschaltete Systeme ausgelegt sind, so daß im Falle eines nur kleinen Brandes oder im Falle einer Fehlauslösung erhebliche Schäden durch das versprühte Löschmittel die Folge sind. Im übrigen können Gebäude mit den bekannten, fest installierten Sprinkleranlagen nur mit einem erheblichen Aufwand nachgerüstet werden.

Aus dem Stand der Technik sind darüber hinaus Löschvorrichtungen bekannt, bei denen eine Löschsäule zur lokalen Brandbekämpfung in Gebäuden am Ort eines Brandherdes eingesetzt wird. Derartige Raumlöschsäulen bestehen aus einem transportablen Gehäuse mit über dessen Gehäusewandung verteilt angeordneten Löschdüsen zum Austrag eines in dem Gehäuse gespeicherten Löschmittels, wobei in dem Gehäuse ein an die Löschdüsen angeschlossener Tank zur Aufnahme des Löschmittels, ein Energieversorgungsmodul sowie ein an Brandmeldesensoren angeschlossenes Steuermodul zur Ansteuerung einer Löschfunktion der Raumlöschsäule vorgesehen sind. Die bekannten Raumlöschsäulen können dezentral in einem Gebäude aufgestellt werden, wobei es möglich ist, die Raumlöschsäulen bezüglich der Auslöse- und Löschfunktion völlig autark zu betreiben. So kann je nach der Raumgröße eine einzige in dem betreffenden Raum plazierte Raumlöschsäule ausreichend sein. Bei großen Räumen können wahlweise auch mehrere Raumlöschsäulen aufgestellt werden, Die bekannten Raumlöschsäulen ermöglichen das Nachrüsten eines Gebäudes bei geringem konstruktiven Aufwand und geringen Kosten, wobei Fehlauslösungen nur eine einzelne Raumlöschsäule betreffen können, was zu geringeren Schäden als bei der Fehlauslösung eines Sprinklersystems führt. Durch die Möglichkeit, einen Brand nur lokal im Umgebungsbereich des Brandherdes zu löschen, können Schäden, die auf das versprühte Löschmittel zurückzuführen sind, begrenzt werden, was insbesondere bei lokal auftretenden vergleichsweise kleinen Brandherden von Vorteil ist.

Weiterhin beschreibt die WO 2006/085817 A1 eine Feuerschutzinstallation, welche ein Sprühnebelsystem mit mindestens einer Düse aufweist, wobei ein flüssiges Feuerlöschmedium unter hohem Druck durch die Düse geleitet wird, so dass ein Sprühnebel gebildet werden soll. Der Sprühnebel soll durch Abkühlen der Rauchgase und der Feuerquelle brandlöschend wirken.

Die bekannten Löschsäulen weisen jedoch nur eine vergleichsweise geringe Wirksamkeit bei der lokalen Brandbekämpfung auf, Insbesondere können Glutnester mit den bekannten Raumlöschsäulen nur unzureichend gelöscht werden, was nach Beendigung des Löschvorgangs zu einem Wiederaufflammen des Brandes führen kann,

Der Erfindung liegt daher die Aufgabe zugrunde, ein Verfahren und ein Löschsystem jeweils der eingangs genannten Art zur Verfügung zu stellen, die eine wirkungsvolle Brandbekämpfung in Gebäuden, am Ort eines Brandherdes und in unmittelbarer Umgebung des Brandherdes, ermöglichen, wobei insbesondere Glutnester am Ort des Brandherdes möglichst vollständig gelöscht werden sollen.

Zu Lösung der vorgenannten Aufgabe schlägt die vorliegenden Erfindung ein Löschsystem nach Anspruch 1 bzw. ein Verfahren nach Anspruch 5 vor; weitere vorteilhafte Ausgestaltungen sind jeweils Gegenstand der Unteransprüche.

Zur Lösung der vorgenannten Aufgabe schlägt die vorliegende Erfindung - gemäß einem ersten Erfindungsaspekt - somit ein Löschsystem mit einer Mehrzahl von Löschvorrichtungen vor, welche zur lokalen Brandbekämpfung in Gebäuden am Ort eines Brandherdes ausgebildet sind und
- eine eine Düseneinrichtung mit einer Mehrzahl von Löschdüsen aufweisende Löscheinheit, ausgebildet zum Austrag von Löschmittel am Ort des Brandherdes und zur dezentralen Anordnung in dem Gebäude,
- wenigstens einen mit den Löschdüsen fluidkommunizierend verbundenen Löschmittelbehälter,
- wenigstens eine Druckerzeugungseinrichtung zum Austrag des Löschmittels über die Löschdüsen und
- wenigstens einen Brandmeldesensor,
aufweisen, wobei die Druckerzeugungseinrichtung zur Erzeugung eines Austragsdrucks des Löschmittels von wenigstens 10 bar, vorzugsweise bis 1.500 bar, insbesondere zwischen 20 bis 200 bar, ausgebildet ist und wobei das Löschmittel als Sprühnebel austragbar ist, wobei das Löschmittel aus einer Mischung von Löschwasser mit wenigstens einem Löschwasseradditiv erhältlich ist, wobei als Löschwasseradditiv ein Konzentrat aus wenigstens einem vorgequollenen superabsorbierenden Polymer in einer organischen Phase vorgesehen ist, wobei wenigstens eine, vorzugsweise jede Löschvorrichtung unabhängig von weiteren Löschvorrichtungen in der Löschfunktion betreibbar ist wobei eine gemeinsame Steuereinrichtung für die Mehrzahl von Löschvorrichtungen vorgesehen ist und wobei eine Mehrzahl von benachbarten Löschvorrichtungen gleichzeitig betreibbar ist, wobei die Aktivierung der Löschfunktion einer ersten Löschvorrichtung zur automatischen Aktivierung der Löschfunktionen lediglich von solchen weiteren Löschvorrichtungen führt, die unmittelbar benachbart zur ersten Löschvorrichtung angeordnet sind.

Das Löschmittel wird erfindungsgemäß mit hohem Druck aus den Löschdüsen ausgetragen, was eine entsprechende Ausbildung der Druckerzeugungseinrichtung erfordert. Die Druckerzeugungseinrichtung kann hierzu wenigstens eine (Hochdruck)-Pumpe aufweisen. Im Zusammenhang mit der Erfindung konnte festgestellt werden, daß der Austrag des Löschmittels unter Hochdruck zu einem schnelleren und vollständigeren Ablöschen eines Brandes führt, wobei insbesondere Glut- bzw. Brandnester schnell und vollständig gelöscht werden können. Im übrigen kann durch den Hochdruck-Austrag des Löschmittels die zur Ablöschung eines Brandherdes erforderliche Löschnüttelmenge deutlich verringert werden, was das Entstehen von Schäden durch das ausgetragene Löschmittel verringert.

Das Löschmittel wird als Sprühnebel ausgetragen bzw. versprüht. Es versteht sich, daß in diesem Fall die Düseneinrichtung entsprechend ausgebildet und das Druckniveau des Löschmittels entsprechend hoch sein muß, um das Löschmittel fein verteilt, in der Art eines Nebels, unter Hochdruck auszubringen.

Der Öffnungswinkel des von einer Löschdüse erzeugten Sprühkegels kann weniger als 15°, vorzugsweise weniger als 10°, betragen. Je kleiner der Öffnungswinkel des erzeugten Sprühkegels ist, desto mehr nähert sich der Sprühkegel einem Strahl an, was eine entsprechend größere Reichweite des über die Löschdüsen ausgetragenen Löschmittels gewährleistet.

Die Löscheinheit kann vorzugsweise als Löschsäule ausgebildet sein, wobei der Begriff "Säule" nicht auf Raumgebilde mit einem kreisförmigen Querschnitt beschränkt ist. Im übrigen sind auch Raumgebilde denkbar, die einen polygonalen Querschnitt aufweisen. Auch Flächengebilde, wie plattenförmige Löscheinheiten, sind von der Erfindung erfaßt, Sind die Löscheinheiten säulenartig ausgebildet, können sich diese ausgehend von einem Boden des Gebäudes bis zu einer Raumhöhe von wenigstens 1,5 m, vorzugsweise wenigstens 2,5 m, in Längsrichtung erstrecken. Die Löschsäulen können darüber hinaus zu dekorativen Zwecken oder zu Werbezwecken eingesetzt werden, wobei jedoch sichergestellt sein muß, daß ein unbehinderter Austrag des Löschmittels über die Löschdüsen zu jedem Zeitpunkt gewährleistet ist,

Ist die Löscheinheit zum Aufstellen auf einem Boden des Gebäudes vorgesehen und weist ein langgestrecktes Gehäuse auf können die Düsen über die Gehäusewandung verteilt, vorzugsweise gleichverteilt, angeordnet sein. Im Zusammenhang mit der Erfindung hat sich herausgestellt, daß eine besonders gute Brandlöschwirkung von einer auf einem Gebäudeboden aufgestellten Löscheinheit ausgeht, wenn Düsen in Längsrichtung der Gehäusewandung mit einem Abstand von wenigstens 1,0 bis 3,5 m über dem Boden angeordnet sind, wobei, vorzugsweise, die Düsen zumindest im oberen Drittel der Gehäusewandung vorgesehen sein sollten, Um die Reichweite beim Austrag des Löschmittels noch weiter zu vergrößern, kann wenigstens eine Düse oder, vorzugsweise, eine Mehrzahl von Düsen, an einer oberen Stirnfläche der Gehäusewandung vorgesehen sein.

Das Löschmittel weist erfindungsgemäß wenigstens eine hydrophile, quellfähige Komponente auf, wobei die Komponente ein superabsorbierendes Polymer ist. Hydrophile quellfähige Materialien, die als Löschmittel eingesetzt werden können, sind beispielsweise aus der DE 35 15 865 A1 und der DE 38 14 751 A1 jeweils der Anmelderin bekannt. Beispielsweise können quellfähige Polymere auf Polyacrylat- oder Polymethacrylatbasis und/oder auf Basis der Modifikationen eingesetzt werden.

Aus dem Stand der Technik ist von der Firma Degussa beispielsweise ein Konzentrat mit dem Handelsnamen Firesozb^{®} bekannt, Firesorb^{®} ist eine flüssige Polymerzubereitung, die ein Vielfaches an Wasser aufnehmen kann. Dabei bildet sich ein hitzeabschirmendes Gel, das selbst an Decken und senkrechten Wänden haftet. Aufgrund seiner hohen Zähigkeit (Viskosität) fließt das Firesorb^{®}-Gel nur sehr langsam von Brandgut ab und verbleibt deshalb länger löschwirksam. Der Schutzfilm nimmt die Verbrennungswärme an der Oberfläche auf, darunter bleibt die luftabschließende Funktion bestehen. Wasser, das mit Firesorb^{®} versetzt wurde, wirkt wie eine flüssige Löschdecke, erstickt das Feuer durch Luftabschluß und sorgt für Kühlung. Firesorb^{®} ist ein Konzentrat aus superabsorbierenden Polymerteilchen, die mit Wasser geringfügig vorgequollen sind. Durch die Einbindung in ein spezielles, biologisch abbaubares Öl werden die Polymere an einer weiteren Wasseraufnahme gehindert. In dieser Form ist das Additiv sehr gut transportier- und handhabbar. Sobald die vorgequollenen Polymere in größere Wassermengen dosiert werden, beschleunigt sich die Wasserbindung erheblich. Durch Rühren oder Pumpen kann dieser Effekt weiter verstärkt werden. Gemäß dem zuletzt beschriebenen Beispiel kann es bei der Erfindung vorgesehen sein, daß das Löschmittel aus einer Mischung von Löschwasser mit einem Konzentrat der zuvor beschriebenen Art als Löschwasseradditiv erhältlich ist.

Da das Löschmittel erfindungsgemäß durch Mischung von Löschwasser mit einem Löschwasseradditiv erhältlich ist, können zwei Löschmittelbehälter vorgesehen sein, wobei ein erster Löschmittelbehälter zur Aufnahme von Löschwasser und ein zweiter Löschmittelbehälter zur Aufnahme des Löschwasseradditivs vorgesehen sind. Sofern das Vermischen vor dem Austrag aus den Löschdüsen erfolgen soll, ist eine Mischeinrichtung erforderlich, um das Löschwasser und das Löschwasseradditiv zu dem gebrauchsfähigen Löschmittel zu vermischen. Dabei können das Löschwasser und das Löschwasseradditiv getrennt voneinander der Düseneinrichtung zugeführt und erst unmittelbar vor dem Austrag vermischt werden. Sofern vorgesehen ist, das Löschwasser und das Löschwasseradditiv vor dem Austrag zu vermischen, versteht es sich, daß die Löschdüsen entsprechend ausgebildet sind, vorzugsweise für eine Feinstvernebelung der durchgesetzten Mischung aus Löschwasser und Löschwasseradditiv, In diesem Zusammenhang versteht es sich weiter, daß es nach der Vermischung von Löschwasser und Löschwasseradditiv zu einem weiteren Aufquellen einer im Löschwasseradditiv enthaltenen quellfähigen Komponente kommen kann, was bei der Auslegung der Düseneinrichtung entsprechend berücksichtigt werden muß.

Um einen sicheren Austrag des Löschmittels zu gewährleisten, kann auch vorgesehen sein, daß das Löschwasser und das Löschwasseradditiv getrennt voneinander ausgetragen werden. Es werden also an sich zwei unterschiedliche Löschmittel ausgetragen, nämlich Löschwasser und Löschwasseradditiv. In diesem Fall kann vorgesehen sein, das Löschwasser nebelförmig mit sehr kleinen Flüssigkeitströpfchen und das Löschwasseradditiv mit größeren Flüssigkeitströpfchen auszutragen. Dies führt dann dazu, daß das Löschwasser im Umgebungsbereich des Brandherdes weitgehend vollständig unter Wärmeaufnahme verdampft, während sich das Löschwasseradditiv als flüssige Löschdecke auf den Brandherd legt.

Die Austragsmenge des Löschmittels kann zwischen 100 bis 5.000 1/h, vorzugsweise zwischen 500 bis 2.500 1/h, betragen. In diesem Zusammenhang kann der erste Löschmittelbehälter für das Löschwasser ein Füllvolumen zwischen 10 bis 1.0001, vorzugsweise zwischen 100 bis 7501, aufweisen, wobei, vorzugsweise, der zweite Löschmittelbehälter für das Löschwasseradditiv ein kleineres Volumen beinhalten kann. Es versteht sich, daß grundsätzlich auch beide Löschmittelbehälter gleich groß ausgebildet sein können. Werden das Löschwasser und das Löschwasseradditiv getrennt voneinander ausgetragen, so kann die Austragsmenge für Löschwasser und Löschwasseradditiv jeweils zwischen 100 bis 5000 l/h, vorzugsweise zwischen 500 bis 2500l/h, betragen.

Um einen Brandherd möglichst vollständig zu löschen, wird es in der Regel erforderlich sein, das Löschmittel über einen Gesamtzeitraum von 1 bis 10 Minuten, vorzugsweise 2 bis 5 Minuten, auszutragen. Zur Verringerung der bei einem Löschvorgang insgesamt ausgetragenen Löschmittelmenge kann vorgesehen sein, daß Löschmittel in mehreren Takten auszutragen, wobei der Gesamtzeitraum des Löschmittelaustrags eine Mehrzahl von Takten umfassen kann und jeder Takt vorzugsweise eine Zeitdauer von weniger als 1 Minute aufweist.

Um einen autarken Betrieb der Löschvorrichtung zu ermöglichen, können die Druckerzeugungseinrichtung, insbesondere eine Pumpe, und ein Elektromotor als Antrieb für die Pumpe, innerhalb der Löscheinheit angeordnet sein. Die Anordnung der Druckerzeugungseinrichtung innerhalb der Löscheinheit läßt es zu, die Löschvorrichtung transportabel auszubilden, Sofern der Aufstellungsort der Löschvorrichtung bzw. das entsprechende Gebäude dies zulassen, kann nach einem Ausführungsbeispiel der Erfindung auch vorgesehen sein, daß der oder die Löschmittelbehälter an eine externe Druckzufuhr anschließbar ist/sind.

Bei einer bevorzugten Ausführungsform ist vorgesehen, daß der Löschmittelbehälter innerhalb der Löscheinheit angeordnet ist, wobei, vorzugsweise, der Löschmittelbehälter durch eine Gehäusewandung der Löscheinheit gebildet sein kann. Dies ermöglicht es, die Löschvorrichtung mit Löschmittel unabhängig von einer gebäudeseitigen stationären Löschmittelleitung zu versorgen, was grundsätzlich jedoch auch möglich ist. Der Löschmittelbehälter kann über einen gehäuseseitigen Zusatzanschluß an eine externe Löschmittelversorgung anschließbar sein, was es ermöglicht, eine größere Löschmittelmenge im Brandfall zur Verfügung zu stellen.

Ist vorgesehen, das Löschmittel durch Mischen von Löschwasser mit einem Löschwasseradditiv zu erhalten, so kann die dazu erforderliche Mischeinrichtung ebenfalls innerhalb der Löscheinheit angeordnet sein. Sofern ein autarker Betrieb der Löschvorrichtung vorgesehen ist, ist für den Betrieb der Druckerzeugungseinrichtung eine Energieversorgungseinrichtung erforderlich, die ebenfalls in der Löscheinheit angeordnet sein muß. Die Energieversorgungseinrichtung weist beispielsweise einen Akkumulator als Energiespeicher auf, Es versteht sich, daß die erfindungsgemäße Löschvorrichtung auch an eine externe Energieversorgung anschließbar sein kann, wobei ein derartiger Anschluß der Löschvorrichtung an das gebäudeseitige Stromnetz in der Regel leicht und flexibel zu realisieren ist,

Bei einer bevorzugten Ausführungsform der Erfindung ist die Löscheinheit ortsfest in dem Gebäude angeordnet. In diesem Zusammenhang können Mittel zum Befestigen bzw. Aufstellen der Löscheinheit an einer Wand bzw. auf einem Boden des Gebäudes vorgesehen sein. Grundsätzlich ist es aber auch möglich, die Löscheinheit transportabel auszubilden, wobei Mittel zum Aufhängen bzw. Anklemmen an vorgesehene Halterungen an Decken, Wänden oder auch Rollen, Räder oder dergleichen vorgesehen sein können, die ein Verfahren der Löscheinheit zulassen.

Zur Aktivierung einer Löschfunktion der Löschvorrichtung ist eine an den Brandmeldesensor angeschlossene Steuereinrichtung vorgesehen sein. Über die Steuereinrichtung wird der Betrieb der Löschvorrichtung gesteuert, wobei die Löschfunktion den Austrag von Löschmittel im Brandfall betrifft. Vorzugsweise ist auch hier die Steuereinrichtung innerhalb der Löscheinheit angeordnet, wobei es erfindungsgemäß vorgesehen ist, bei dem Löschsystem mit einer Mehrzahl von Löschvorrichtungen die Steuerung der Löschvorrichtungen miteinander zu vernetzen, wobei die Löschvorrichtungen über ein zentrales Steuerungssystem gesteuert werden können. Bei der Mehrzahl von Löschvorrichtungen in dem erfindungsgemäßen Löschsystem ist jede Löschvorrichtung unabhängig von weiteren Löschvorrichtungen in der Löschfunktion betreibbar, Damit ist es möglich, nur diejenigen Löschvorrichtungen zu aktivieren bzw. zum Löschen eines Brandherdes einzusetzen, die unmittelbar benachbart zum Brandherd angeordnet sind. Unmittelbar benachbart bedeutet beispielsweise in einem Umkreis um einen Brandherd mit einem Radius von 5 bis 15 m. Dadurch können Schäden im Gebäude durch das ausgetragene Löschmittel im Falle einer Fehlauslösung oder bei lokal auftretenden Bränden örtlich begrenzt werden.

Um die Raumnutzung des Gebäudes durch die Löschvorrichtungen in möglichst geringem Maße einzuschränken, können bei einem Löschsystem benachbarte Löschvorrichtungen einen gegenseitigen Abstand von wenigstens 3 m, vorzugsweise wenigstens 5 m, aufweisen. Der Abstand der Löschvorrichtungen sollte allerdings nur so groß gewählt sein, daß im Bereich zwischen zwei benachbarten Löschvorrichtungen noch eine ausreichende Löschwirkung im Brandfall gewährleistet ist.

Die Mehrzahl von benachbarten Löschvorrichtungen in einem Löschsystem ist erfindungsgemäß gleichzeitig betreibbar, wobei die Aktivierung der Löschfunktion einer in der Umgebung zu einem Brandherd angeordneten ersten Löschvorrichtung automatisch zur Aktivierung der Löschfunktionen lediglich von solchen weiteren Löschvorrichtungen des Löschsystems führt, die unmittelbar benachbart zur ersten Löschvorrichtung angeordnet sind. Die Löschvorrichtungen, die nicht unmittelbar benachbart zu der ersten Löschvorrichtung angeordnet sind, werden dagegen nicht aktiviert bzw, nicht in eine Löschfunktion überführt. Dies setzt eine Vernetzung der Steuerung der Löschvorrichtungen voraus, wobei beispielsweise alle Löschvorrichtungen in einem Umkreis von ca. 5 bis 15 m um einen Brandherd automatisch aktiviert werden, sobald die zum Brandherd am nächsten gelegene Löschvorrichtung aktiviert worden ist.

Eine gemeinsame Steuereinrichtung für alle Löschvorrichtungen in einem Löschsystem ermöglicht es, die Löschvorrichtungen ausgehend von einer zentralen Stelle im Gebäude, wie einem Leitstand oder dergleichen, zu steuern bzw. zu aktivieren, um eine gezielte Brandbekämpfung zu ermöglichen.

Im übrigen läßt es die Erfindung bedarfsweise zu, die in den Ansprüchen genannten und/oder die anhand der Zeichnung beschriebenen Merkmale miteinander zu kombinieren, auch wenn dies nicht im einzelnen beschrieben ist. Die vorstehenden Werteangaben und die angegebenen Intervalle erfassen jeweils sämtliche Werte, also nicht nur die Untergrenzen bzw. bei Intervallen die Intervallgrenzen, ohne daß dies einer ausdrücklichen Erwähnung bedarf.

Im einzelnen gibt es eine Vielzahl von Möglichkeiten, das erfindungsgemäße Löschsystem und das erfindungsgemäße Verfahren auszugestalten und weiterzubilden, wobei einerseits auf die abhängigen Patentansprüche und andererseits auf die nachfolgende detaillierte Beschreibung bevorzugter Ausführungsbeispiele der Erfindung unter Bezugnahme auf die Zeichnung verwiesen wird. In der Zeichnung zeigt
- Fig. 1: eine schematische Querschnittsansicht einer in dem erfindungs- gemäßen Löschsystem einsetzbare Löschvorrichtung, ausgebildet zur lokalen Brandbekämpfung in Gebäuden am Ort eines Brand- herdes.

In Fig. 1 ist schematisch eine Löschvorrichtung 1, ausgebildet zur lokalen Brandbekämpfung in Gebäuden am Ort bzw. in unmittelbarer Umgebung eines Brandherdes, dargestellt. Die Löschvorrichtung 1 weist eine Düseneinrichtung 2 mit einer Mehrzahl von Löschdüsen 3, ausgebildet zum Austrag von Löschmittel 4 lediglich am Ort bzw. in unmittelbarer Umgebung des Brandherdes und zur dezentralen Anordnung in einem nicht dargestellten Gebäude, auf. Der Austrag des Löschmittels 4 ist in Fig. 1 schematisch lediglich für eine einzelne Löschdüse 3 dargestellt. Es versteht sich, daß im Brandfall aus einer Mehrzahl von Löschdüsen 3, vorzugsweise aus allen Löschdüsen 3, das Löschmittel 4 ausgetragen wird.

Die Düseneinrichtung 2 ist integraler Bestandteil einer als Löschsäule ausgebildeten Löscheinheit 5, die bei der dargestellten Ausführungsform 2 Löschmittelbehälter 6, 7 sowie eine Druckerzeugungseinrichtung 8 und eine Mischeinrichtung 9 aufweist. Darüber hinaus ist eine Mehrzahl von Brandsensoren 10 zur Detektion eines Brandes vorgesehen, die auf eine insbesondere kombinierte Optik-, Rauch-, CO-, Temperaturindikation eingestellt sind. Die von den Brandmeldesensoren 10 aufgenommenen Daten werden auf eine nicht im einzelnen dargestellte Steuereinrichtung übertragen, wobei die Steuereinrichtung in Abhängigkeit von den empfangenen Signalen die Aktivierung einer Löschfunktion bewirkt. Nach Aktivierung der Löschfunktion erfolgt eine Abgabe von Löschmittel 4 über die Löschdüsen 3. In der Steuereinrichtung kann zusätzlich eine Fernmeldefunktion zur Übertragung einer Nachricht an einen vorgegebenen Empfänger integriert sein. Die Brandmeldesensoren 10 sind ebenso wie die Löschdüsen 3 über eine Gehäusewandung 11 der Löscheinheit 5 verteilt angeordnet.

Das Löschmittel 4 ist aus einer Mischung von Löschwasser 12 und wenigstens einem Löschwasseradditiv 13 erhältlich, wobei als Löschwasseradditiv 13 ein gelförmiges Konzentrat aus wenigstens einem in Wasser vorgequollenen Polymer in einer organischen Phase eingesetzt wird. Das Löschwasser 12 ist in dem ersten Löschmittelbehälter 6 und das Löschwasseradditiv 13 in dem zweiten Löschmittelbehälter 7 gespeichert. Im Brandfall wird nach Aktivierung der Löschfunktion von der Druckerzeugungseinrichtung 8 Löschwasser 12 und Löschwasseradditiv 13 in einem vorgegebenen Mischungsverhältnis ausgesaugt und zu der Mischeinrichtung 9 geleitet. Vorzugsweise ist eine Zudosierung von 1 bis 10 %, insbesondere von 2 bis 3 %, des Löschwasseradditivs 13 zum Löschwasser 12 vorgesehen. Die Druckerzeugungseinrichtung 8 erzeugt dabei den zum Austragen des Löschmittels 4 über die Löschdüsen 3 erforderlichen Austragsdruck des Löschmittels 4 von wenigstens 10 bar, vorzugsweise bis 1.500 bar, insbesondere zwischen 20 bis 200 bar. Bei einer weiter bevorzugten Ausführungsform wird ein Austragsdruck von ca. 40 bar erzeugt. Die Druckerzeugungseinrichtung 8, bei der sich im einfachsten Fall um eine Pumpe handeln kann, ist über Druckleitungen 14 mit den Löschdüsen 3 einerseits und über Saugleitungen 15a-c mit der Mischeinrichtung 9 und den beiden Löschmittelbehältern 6, 7 verbunden.

Im Brandfall kommt es zum Austrag des Löschmittels 4 unter Überdruck, wobei das Löschmittel 4 als Sprühnebel ausgetragen wird. Der Hochdruckaustrag des Löschmittels 4 ermöglicht eine besonders feine Zerstäubung des Löschmittels. In der Praxis ergibt das eine optimale Löschwirkung des eingesetzten Löschmittels 4. Zudem wird das Raumtemperaturniveau im Umgebungsbereich des Brandherdes sehr schnell gesenkt sowie Ruß und schwebende Partikel aus der Umgebungsluft ausgewaschen. Somit wird auch die Sichtweite in einem brandbelasteten Raum positiv beeinflußt. Der geringe Löschmittelverbrauch bei höchster Wirksamkeit sorgt für einen kostengünstigen Schutz des Gebäudeinventars bei einer sehr kurzen Zeitdauer, innerhalb der ein Brandherd vollständig gelöscht werden kann. Im übrigen wird durch den Hochdruckaustrag des Löschmittels 4 sichergestellt, daß Glut- bzw. Brandnester vollständig gelöscht werden können, so daß ein Wiederaufflammen des Brandes nicht befürchtet werden muß.

Das Löschwasseradditiv 13 enthält superabsorbierende Polymerteilchen, die mit Wasser geringfügig vorgequollen sind. Durch die Einbindung in ein spezielles, biologisch abbaubares Öl werden die Polymere an einer weiteren Wasseraufnahme gehindert. In dieser Form ist das Löschwasseradditiv 13 sehr gut transportier- und handhabbar. Sobald das Löschwasseradditiv 13 in der Mischeinrichtung 9 mit dem Löschwasser 12 vermischt wird, kommt es zur erneuten Wassereinbindung, wobei durch Rühren oder Pumpen dieser Effekt weiter verstärkt werden kann. Bei der in Fig. 1 dargestellten Löschvorrichtung 1 ist es daher erforderlich, daß nach dem Vermischen von Löschwasser 12 und Löschwasseradditiv 13 die so erhaltene Löschmittelmischung möglichst schnell über die Löschdüsen 3 ausgetragen wird, bevor der Quellungsgrad der Polymerteilchen derart zugenommen hat, daß ein Versprühen des Löschmittels 4 nicht mehr möglich ist oder behindert wird. Die im Löschwasseradditiv 13 enthaltenen Polymerteilchen legen sich nach dem Versprühen wie ein Löschteppich über den Brandherd und ersticken diesen.

Nicht dargestellt ist, daß auch vorgesehen sein kann, das Löschwasser 12 und das Löschwasseradditiv 13 erst unmittelbar vor dem Austritt aus den Löschdüsen 3 zu vermischen oder auch getrennt voneinander über die Löschdüsen 3 zu versprühen. Werden das Löschwasser 12 und das Löschwasseradditiv 13 getrennt voneinander versprüht, so können zwei Druckerzeugungseinrichtungen 8 vorgesehen sein, um den notwendigen Austrittsdruck des Löschwassers 12 einerseits und des Löschwasseradditivs 13 andererseits aufzubauen. Hier können Löschdüsen 3 für das Löschwasser 12 einerseits und weitere Löschdüsen 3 für das Löschwasseradditiv 13 andererseits vorgesehen und entsprechend ausgebildet sein. Werden das Löschwasser 12 und das Löschwasseradditiv 13 getrennt voneinander versprüht, so kann es bei ausreichender Menge des Löschwassers 12 dazu kommen, daß die im Löschwasseradditiv 13 enthaltenen vorgequollenen Polymerteilchen unter Aufnahme von Löschwasser 12 nach dem Versprühen noch weiter aufquellen, was sich günstig auf die Löschwirkung auswirkt.

Darüber hinaus wird darauf hingewiesen, daß im Brandfall vorzugsweise über die einem Brandherd zugewandten Löschdüsen 3 ein Austrag des Löschmittels 4 vorgesehen ist. Hier können die Brandmeldesensoren 10 derart ausgebildet sein, daß nicht nur das Auftreten eines Brandherdes, sondern auch dessen Ausrichtung zur Löscheinheit 5 als Steuerinformation an die Steuereinrichtung weitergegeben wird. In Abhangigkeit davon, auf welcher Seite der Brandherd lokalisiert ist, erfolgt dann der Austrag des Löschmittels 4 lediglich auf der einen oder anderen Seite bzw. auf der dem Brandherd zugewandten Außenseite der Löscheinheit 5. Um eine hohe Löschwirkung sicher zu stellen, sind die Löschdüsen 3 vorzugsweise gleichverteilt über die Gehäusewandung 11 der Löscheinheit 5 angeordnet, wobei sich die Löschdüsen 3 bei der dargestellten Ausführungsform über die gesamte obere Hälfte der Gehäusewandung 11 erstrecken. Im übrigen sind eine Mehrzahl von Löschdüsen 3 an einer oberen Stirnfläche 16 der Gehäusewandung 11 vorgesehen. Dadurch kann der Löschmittelaustrag über die gesamte Außenfläche einschließlich der oberen Stirnfläche 16 der Löscheinheit 5 erfolgen, wobei es grundsätzlich auch möglich ist, daß Löschdüsen 3 auch im Bereich der unteren Hälfte der Gehäusewandung 11 vorgesehen sind.

Nicht dargestellt ist im übrigen, daß in der Löscheinheit 5 eine Energieversorgungseinrichtung vorgesehen ist, wobei die Energieversorgungseinrichtung wenigstens einen Akkumulator als Energiespeicher zum Betrieb der Druckerzeugungseinrichtung 8 aufweist. Im übrigen läßt sich die als Löschsäule ausgebildete Löscheinheit 5 bedarfsweise transportabel oder auch ortsfest in dem Gebäude anordnen.

## Patentansprüche

1. Löschsystem mit einer Mehrzahl von Löschvorrichtungen (1), ausgebildet zur lokalen Brandbekämpfung in Gebäuden am Ort eines Brandherdes und aufweisend
- eine eine Düseneinrichtung (2) mit einer Mehrzahl von Löschdüsen (3) aufweisende Löscheinheit (5) ausgebildet zum Austrag von Löschmittel (4) am Ort des Brandherdes und zur dezentralen Anordnung in dem Gebäude,
- wenigstens einen mit den Löschdüsen (3) fluidkommunizierend verbundenen Löschmittelbehälter (6, 7),
- wenigstens eine Druckerzeugungseinrichtung (8) zum Austrag des Löschmittels (4) über die Löschdüsen (3) und
- wenigstens einen Brandmeldesensor (10),
wobei die Druckerzeugungseinrichtung (8) zur Erzeugung eines Austragsdrucks des Löschmittels (4) von wenigstens 10 bar ausgebildet ist und
wobei das Löschmittel (4) als Sprühnebel austragbar ist,
**dadurch gekennzeichnet,**
**daß** das Löschmittel (4) aus einer Mischung von Löschwasser (12) mit wenigstens einem Löschwasseradditiv (13) erhältlich ist, wobei als Löschwasseradditiv (13) ein Konzentrat aus wenigstens einem vorgequollenen superabsorbierenden Polymer in einer organischen Phase vorgesehen ist,
**daß** wenigstens eine, vorzugsweise jede Löschvorrichtung (1) unabhängig von weiteren Löschvorrichtungen (1) in der Löschfunktion betreibbar ist,
wobei eine gemeinsame Steuereinrichtung für die Mehrzahl von Löschvorrichtungen (1) vorgesehen ist, und
**daß** eine Mehrzahl von benachbarten Löschvorrichtungen (1) gleichzeitig betreibbar ist, wobei die Aktivierung der Löschfunktion einer ersten Löschvorrichtung (1) zur automatischen Aktivierung der Löschfunktionen lediglich von solchen weiteren Löschvorrichtungen (1) führt, die unmittelbar benachbart zur ersten Löschvorrichtung (1) angeordnet sind.

2. Löschsystem nach Anspruch 1, **dadurch gekennzeichnet, daß** jeweils wenigstens eine Mischeinrichtung zur Mischung von Löschwasser (12) und Löschwasseradditiv (13) vorgesehen ist.

3. Löschsystem nach Anspruch 1 oder 2, **dadurch gekennzeichnet, daß** die Austragsmenge des Löschmittels (4) 100 bis 2500 l/h, vorzugsweise 500 bis 1600 1/h, je Löschvorrichtung beträgt.

4. Löschsystem nach einem der Ansprüche 4 1 bis 3, **dadurch gekennzeichnet, daß** jeweils der erste Löschmittelbehälter (6) ein Füllvolumen von wenigstens 50 l, insbesondere zwischen 100 bis 500 l, aufweist und daß, vorzugsweise, der zweite Löschmittelbehälter (7) ein kleineres Volumen aufweist.

5. Verfahren zur lokalen Brandbekämpfung in Gebäuden mittels eines eine Mehrzahl von Löschvorrichtungen (1) aufweisenden Löschsystems nach einem der Ansprüche 1 bis 4, wobei die Löschvorrichtungen (1) aufweisen:
- eine Löscheinheit (5) mit einer eine Mehrzahl von Löschdüsen (3) aufweisenden Düseneinrichtung (2), wobei die Löscheinheit (5) zum Austrag von Löschmittel (4) am Ort des Brandherdes und zur dezentralen Anordnung in dem Gebäude ausgebildet ist,
- wenigstens einen mit den Löschdüsen (3) fluidkommunizierend verbundenen Lösehmittelbehälter (6, 7),
- wenigstens eine Druckerzeugungseinrichtung (8) zum Austrag des Löschmittels (4) über die Löschdüsen (3) und
- wenigstens einen Brandmeldesensor (10),
wobei das Löschmittel (4) mit einem Überdruck von wenigstens 10 bar als Sprühnebel ausgetragen wird,
**dadurch gekennzeichnet,**
**daß** das Löschmittel (4) aus einer Mischung von Löschwasser (12) mit wenigstens einem Löschwasseradditiv (13) erhalten wird, wobei als Löschwasseradditiv (13) ein Konzentrat aus wenigstens einem vorgequollenen superabsorbierenden Polymer in einer organischen Phase eingesetzt wird,
**daß** wenigstens eine, vorzugsweise jede Löschvorrichtung (1) unabhängig von weiteren Löschvorrichtungen (1) in der Löschfunktion betrieben wird und
**daß** eine Mehrzahl von benachbarten Löschvorrichtungen (1) gleichzeitig betreiben wird, wobei die Aktivierung der Löschfunktion einer ersten Löschvorrichtung (1) zur automatischen Aktivierung der Löschfunktionen lediglich von solchen weiteren Löschvorrichtungen (1) führt, die unmittelbar benachbart zur ersten Löschvorrichtung (1) angeordnet sind.

6. Verfahren nach Anspruch 5, **dadurch gekennzeichnet, daß** das Löschwasser (12) und das Löschmitteladditiv (13) getrennt voneinander der Düseneinrichtung (2) zugeführt werden und daß, weiter vorzugsweise, das Löschwasser (12) und das Löschwasseradditiv (13) unmittelbar vor dem Austrag vermischt werden.

## Claims

1. Extinguishing system with a plurality of extinguishing devices (1), designed for local firefighting in buildings at the location of the source of a fire, and having
- an extinguishing unit (5) having a nozzle device (2) with a plurality of extinguishing nozzles (3) designed for discharging extinguishing agent (4) at the location of the source of a fire and for decentralized arrangement in the building,
- at least one extinguishing agent container (6, 7) connected to the extinguishing nozzles (3) in a fluid-communicating fashion,
- at least one pressure-generating device (8) for discharging the extinguishing agent (4) via the extinguishing nozzles (3) and
- at least one fire alarm sensor (10),
the pressure-generating device (8) being designed for generating a discharge pressure of the extinguishing agent (4) of at least 10 bar and
the extinguishing agent (4) being dischargeable as a spray mist,
**characterized**
**in that** the extinguishing agent (4) is obtainable from a mixture of extinguishing water (12) with at least one extinguishing water additive (13), in which case a concentrate comprising at least one pre-swollen superabsorbing polymer in an organic phase is provided as the extinguishing water additive (13),
**in that** at least one, preferably each, extinguishing device (1) is operable in the extinguishing function independently of further extinguishing devices (1),
a common control device being provided for the plurality of extinguishing devices (1), and
**in that** a plurality of adjacent extinguishing devices (1) can be operated simultaneously, the activation of the extinguishing function of a first extinguishing device (1) only leading to the automatic activation of the extinguishing functions of those further extinguishing devices (1) that are arranged directly adjacent to the first extinguishing device (1).

2. Extinguishing system according to Claim 1, **characterized in that** in each case at least one mixing device for mixing extinguishing water (12) and extinguishing water additive (13) is provided.

3. Extinguishing system according to Claim 1 or 2, **characterized in that** the discharge rate of the extinguishing agent (4) is from 100 to 2.500 l/h preferably from 500 to 1.600 l/h, per extinguishing device.

4. Extinguishing system according to one of Claims 1 to 3, **characterized in that** in each case the first extinguishing agent container (6) has a filling volume of at least 50 1, in particular between 100 and 500 1, and **in that**, preferably, the second extinguishing agent container (7) has a smaller volume.

5. Method for local firefighting in buildings by means of an extinguishing system having a plurality of extinguishing devices (1) according to one of Claims 1 to 4, the extinguishing devices (1) having:
- an extinguishing unit (5) with a nozzle device (2) having a plurality of extinguishing nozzles (3), the extinguishing unit (5) being designed for discharging extinguishing agent (4) at the location of the source of a fire and for decentralized arrangement in the building,
- at least one extinguishing agent container (6, 7) connected to the extinguishing nozzles (3) in a fluid-communicating fashion,
- at least one pressure-generating device (8) for discharging the extinguishing agent (4) via the extinguishing nozzles (3) and
- at least one fire alarm sensor (10),
the extinguishing agent (4) being discharged at a positive pressure of at least 10 bar as a spray mist,
**characterized**
**in that** the extinguishing agent (4) is obtained from a mixture of extinguishing water (12) with at least one extinguishing water additive (13), in which case a concentrate comprising at least one pre-swollen superabsorbing polymer in an organic phase is used as the extinguishing water additive (13),
**in that** at least one, preferably each, extinguishing device (1) is operated in the extinguishing function independently of further extinguishing devices (1) and
**in that** a plurality of adjacent extinguishing devices (1) are operated simultaneously, the activation of the extinguishing function of a first extinguishing device (1) only leading to the automatic activation of the extinguishing functions of those further extinguishing devices (1) that are arranged directly adjacent to the first extinguishing device (1).

6. Method according to Claim 5, **characterized in that** the extinguishing water (12) and the extinguishing agent additive (13) are fed to the nozzle device (2) separately from another and **in that**, more preferably, the extinguishing water (12) and the extinguishing water additive (13) are mixed directly before discharge.

## Revendications

1. Système d'extinction doté de plusieurs dispositifs d'extinction (1), configuré pour lutter localement contre l'incendie dans des bâtiments sur le site d'un foyer d'incendie et présentant:
- une unité d'extinction (5) qui présente un dispositif de tuyères (2) doté de plusieurs tuyères d'extinction (3) et qui est configurée pour appliquer un agent d'extinction (4) sur le site du foyer d'incendie et pour être agencée en positions décentralisées dans le bâtiment,
- au moins un récipient (6, 7) d'agent d'extinction relié à écoulement aux tuyères d'extinction (3),
- au moins un dispositif (8) de production de pression qui applique l'agent d'extinction (4) par l'intermédiaire des tuyères d'extinction (3) et
- au moins un détecteur-avertisseur d'incendie (10),
le dispositif (8) de production de pression étant configuré pour produire une pression d'application de l'agent d'extinction (4) d'au moins 10 bars et
l'agent d'extinction (4) étant appliqué sous la forme d'un brouillard de pulvérisation,
**caractérisé en ce que**
l'agent d'extinction (4) peut être obtenu en mélangeant de l'eau d'extinction (12) avec au moins un additif (13) d'eau d'extinction, l'additif (13) d'eau d'extinction étant un concentré constitué d'au moins un polymère super-absorbant et pré-gonflé placé en phase organique,
**en ce qu'**au moins un et de préférence chaque dispositif d'extinction (1) peut exercer sa fonction d'extinction indépendamment d'autres dispositifs d'extinction (1), un dispositif commun de commande des différents dispositifs d'extinction (1) étant prévu et
**en ce que** plusieurs dispositifs d'extinction (1) voisins peuvent être utilisés simultanément, l'activation de la fonction d'extinction d'un premier dispositif d'extinction (1) conduisant à l'activation automatique de la fonction d'extinction de seuls les autres dispositifs d'extinction (1) disposés au voisinage immédiat du premier dispositif d'extinction (1).

2. Système d'extinction selon la revendication 1, **caractérisé en ce qu'**au moins un dispositif de mélange est prévu pour mélanger l'eau d'extinction (12) à l'additif (13) d'eau d'extinction.

3. Système d'extinction selon les revendications 1 ou 2, **caractérisé en ce que** le débit d'agent d'extinction (4) appliqué par chaque dispositif d'extinction est de 100 à 2.500 l/h et de préférence de 500 à 1.600 l/h.

4. Système d'extinction selon l'une des revendications 1 à 3, **caractérisé en ce que** le premier récipient (6) d'agent d'extinction présente une capacité d'au moins 50 1 et comprise en particulier entre 100 et 500 1 et **en ce que** le deuxième récipient (7) d'agent d'extinction présente de préférence un volume plus petit.

5. Procédé de lutte locale contre l'incendie dans des bâtiments au moyen d'un système d'extinction selon l'une des revendications 1 à 4, qui présente plusieurs dispositifs d'extinction (1), les dispositifs d'extinction (1) présentant:
- une unité d'extinction (5) qui présente un dispositif de tuyères (2) doté de plusieurs tuyères d'extinction (3), l'unité d'extinction (5) étant configurée pour appliquer l'agent d'extinction (4) sur le site du foyer d'incendie et à être disposé en positions décentralisées dans le bâtiment,
- au moins un récipient (6, 7) d'agent d'extinction relié à écoulement de fluide aux tuyères d'extinction (3),
- au moins un dispositif (8) de production de pression qui applique l'agent d'extinction (4) par l'intermédiaire des tuyères d'extinction (3) et
- au moins un détecteur-avertisseur d'incendie (10),
l'agent d'extinction (4) étant appliqué sous la forme d'un brouillard de pulvérisation à une surpression d'au moins 10 bars,
**caractérisé en ce que**
l'agent d'extinction (4) peut être obtenu en mélangeant de l'eau d'extinction (12) avec au moins un additif (13) d'eau d'extinction, l'additif (13) d'eau d'extinction étant un concentré constitué d'au moins un polymère super-absorbant et pré-gonflé placé en phase organique,
**en ce qu'**au moins un et de préférence chaque dispositif d'extinction (1) peut exercer sa fonction d'extinction indépendamment d'autres dispositifs d'extinction (1) et
**en ce que** plusieurs dispositifs d'extinction (1) voisins peuvent être utilisés simultanément, l'activation de la fonction d'extinction d'un premier dispositif d'extinction (1) conduisant à l'activation automatique de la fonction d'extinction de seuls les autres dispositifs d'extinction (1) disposés au voisinage immédiat du premier dispositif d'extinction (1).

6. Procédé selon la revendication 5, **caractérisé en ce que** l'eau d'extinction (12) et l'additif (13) d'eau d'extinction sont amenés séparément l'un de l'autre au dispositif de tuyères (2) et **en ce que** l'eau d'extinction (12) et l'additif (13) d'eau d'extinction sont mélangés de préférence immédiatement avant leur application.
